# EUROPÄISCHE PATENTSCHRIFT

(11) **EP 3 837 475 B1**
(45) Veröffentlichungstag und Bekanntmachung des Hinweises auf die Patenterteilung: **16.08.2023**
(21) Anmeldenummer: 19768997.9
(22) Anmeldetag: 13.08.2019
(51) Int. Cl.: F24F 9/00, F24F 11/00

(54) **DRUCKABSCHIRMUNGSSYSTEM, DIFFERENZDRUCKANLAGE UND GEBÄUDE**
PRESSURE SHIELDING SYSTEM, DIFFERENTIAL PRESSURE DEVICE AND BUILDING
SYSTÈME DE GAINE DE PRESSION, APPAREIL DE PRESSION DIFFÉRENTIELLE ET BÂTIMENT

(30) Priorität: 14.08.2018 CH 9872018
(43) Veröffentlichungstag der Anmeldung: 23.06.2021
(73) Patentinhaber: Jomos Brandschutz AG, 4710 Balsthal (CH)
(72) Erfinder: NIEDERHAUSER, Emanuel, 6026 Rain (CH)
(74) Vertreter: Kieffer, Valentin
(86) Internationale Anmeldenummer: PCT/CH2019/050016
(87) Internationale Veröffentlichungsnummer: WO 2020/034045

(56) Entgegenhaltungen:
- EP-A1- 1 342 959
- EP-A1- 2 746 686
- EP-A1- 3 168 545
- EP-A2- 2 995 876
- WO-A1-2011/162450
- DE-A1- 10 005 964
- DE-A1- 10 240 745
- US-A- 3 157 105

## Beschreibung

Die vorliegende Erfindung betrifft eine Anordnung einer Differenzdruckanlage in einem Gebäude sowie ein Gebäude mit einer solchen Anordnung.

Um die Brandschutzanforderungen zu erfüllen, werden neue Gebäude, insbesondere Hochhäuser, mit sog. Sicherheitszonen versehen, in welche im Brandfall das Eindringen von Feuer, Rauch und Brandgase verhindert ist. Typische Sicherheitszonen sind Flucht-, Rettungs- und Angriffswege wie Sicherheitstreppenräume, Feuerwehraufzüge oder Vorräume davon. Rauch und Brandgase werden von den Sicherheitszonen mittels Differenzdruckanlagen abgehalten, welche in den Sicherheitszonen einen Überdruck erzeugen. Um das Eindringen von Rauch und Brandgasen wirksam zu verhindern, ist in der Sicherheitszone gegenüber dem Brandraum einen Überdruck gefordert, welcher durch ständige Zuführung von frischer Luft erreicht wird. Dieser Überdruck erzeugt an jeder Öffnung zwischen der Sicherheitszone und dem Brandraum oder einem Aussenraum einen Luftstrom, welcher Rauch und Brandgase zurückdrängt.

Nachteilig an den bestehenden Differenzdruckanlagen ist der Umstand, dass die ständig eingebrachte Luft von der Sicherheitszone nicht nur über die Öffnung zum Brandraum entweicht, sondern auch durch verschiedene Arten von Leckagen wie z.B. offen stehende Ausgangstüren oder Rettungswege. Dies verursacht hohe Luftverluste, aufgrund deren der geforderte Überdruck der Sicherheitszone schwer aufzubauen und aufrechtzuerhalten ist.

Im Stand der Technik sind bereits Vorrichtungen bekannt, mit welchen der Austausch von Luft, Rauch oder Staub an Öffnungen eines Gebäudes vermieden oder verringert werden kann.

In der EP1342959A1 ist eine Vorrichtung zur Abschirmung von Öffnungen beschrieben, wobei zwei in verschiedenen Randbereichen der Öffnung angeordneten Kernluftstrahldüsen Luftstrahlen erzeugen, die durch die Öffnung hindurch in das innere des Gebäudes gerichtet sind.

In der US3157105 wird eine Vorrichtung zur Erzeugung eines Luftschleiers vorgestellt, wobei zwei, sich auf gegenüberliegenden Seiten der Öffnung befindende, Säulen Luftstrahlen erzeugen. Diese Luftstrahlen sind in der Richtung des zu verhindernden Luftstroms und gegeneinander gerichtet, so dass sie sich vor der Öffnung treffen und einen Gegenstrom erzeugen, der dem zu verhindernden Luftstrom entgegenwirkt.

In der DE10005964A1 ist eine Vorrichtung zum Verhindern des Eindringens von Zugluft durch eine Öffnung eines Gebäudes offenbart, mit zwei ausserhalb des Gebäudes angeordneten Gebläsen, die vor der Öffnung einen Luftschleier erzeugen. Zur Erzeugung des Luftschleiers sind die Gebläse über einen Luftspalt vom Gebäude und von der Öffnung beabstandet.

In der EP2995876A2 wird eine Vorrichtung zur Erzeugung eines Luftschleiers vorgestellt, mit welchem der Austritt von warmer Luft aus einem warmen Raum und der Eintritt von kalter Luft in den warmen Raum vermieden werden kann. Dafür sind auf gegenüberliegenden Seiten der Öffnung modulare drehbare Gebläse angeordnet, mit welchen Luft in verschiedene Richtungen geblasen wird. So kann die Luft am untersten Ende der Öffnung in einer Richtung gegen den Eintritt von kalter Luft geblasen werden und am obersten Ende der Öffnung in der entgegengesetzten Richtung gegen den Austritt von warmer Luft geblasen werden.

Die EP2746686A1 offenbart eine Vorrichtung zur Erzeugung eines Luftschleiers durch eine Öffnung mit zwei Bläsern, die beiderseits der Öffnung angeordnet sind.

Die DE10240745A1 offenbart eine Vorrichtung und ein Verfahren zur Verhinderung des Übergangs von Rauch- und Brandgasen aus einem mit diesen Gasen beladenen Raumabschnitt in einen angrenzenden, als Flucht- und Rettungsweg nutzbaren Raumabschnitt eines Gebäudes beschrieben. Die Erfindung besteht darin, dass beim Auftreten der Rauch- und Brandgase zwischen den beiden Raumabschnitten ein als Rauch- und Gassperre dienender Luftschleier erzeugt wird.

Die vorliegende Erfindung stellt sich nunmehr die Aufgabe, den Leckagestrom und den daraus resultierenden Luft- und Druckverlust an Öffnungen einer unter Überdruck stehenden Sicherheitszone zu vermindern und zu stabilisieren, ohne diese Öffnungen und somit potenzielle Flucht-, Angriffs- und Rettungswege dauerhaft versperren zu müssen.

Diese Aufgabe wird durch eine Anordnung einer Differenzdruckanlage in einem Gebäude gemäß Anspruch 1 gelöst. Eine bevorzugte Ausführungsform betrifft ein Gebäude mit einer solchen Anordnung und ist in Anspruch 2 beschrieben.

Die Vorteile sind in der nachfolgenden Beschreibung erläutert.

In den Zeichnungen zeigt:
- Figur 1: Vorderansicht des Druckabschirmungssystems
- Figuren 2a-d: Draufsichten des Druckabschirmungssystems
- Figur 3a: Vorderansicht des Druckabschirmungssystems, in Betrieb
- Figur 3b: Perspektivansicht des Druckabschirmungssystems mit Dach
- Figur 3c: Seitenansicht des Druckabschirmungssystems mit Dach
- Figur 3d: Resultate der Versuche ohne Druckabschirmungssystems, mit Druckabschirmungssystem mit Dach und mit Druckabschirmungssystem ohne Dach
- Figur 4: Vorderansicht des Druckabschirmungssystems, mit einer dritten Säule, in Betrieb

Die Figuren stellen mögliche Ausführungsbeispiele dar, welche in der nachfolgenden Beschreibung erläutert werden.

Grundlage der Erfindung ist die Anordnung einer Differenzdruckanlage und eines Druckabschirmungssystems zur Aufrechterhaltung des Druckunterschieds an einer rechteckigen Türöffnung 11 eines Gebäudes 1 zwischen einer Sicherheitszone A mit höherem Druck, welche sich im Gebäude befindet, und einem Bereich B mit niedrigerem Druck, normalerweise ausserhalb des Gebäudes im Freien. Im Ereignisfall wird das Druckabschirmungssystem in Betrieb gesetzt und mittels erzeugter Luftstrahlen S wird der Leckagestrom durch die Öffnung 11 eingedämmt, der innere Druckbereich der Sicherheitszone A vom Bereich B abgeschirmt, und der Überdruck der Sicherheitszone A aufrechterhalten.

Das erfindungsgemässe Druckabschirmungssystem besteht aus zwei Säulen 2, welche auf gegenüberliegenden Seiten der rechteckigen Türöffnung 11 angebracht sind (Figuren 1 bis 4).

Gemäss Erfindung werden mit diesen Säulen 2 auf gegenüberliegenden Seiten der Türöffnung 11 Luftstrahlen S erzeugt, die vor der Türöffnung 11 innerhalb der Sicherheitszone A entlang einer Kreuzungslinie K zusammentreffen (Figur 2a). Die Luftstrahlen S werden in Richtung der Sicherheitszone A entgegen dem Leckagestrom eingeblasen, um diesen einzudämmen und den Überdruck der Sicherheitszone A aufrechtzuerhalten. Um dies zu erreichen, muss die Geschwindigkeitskomponente der Luftstrahlen S in der dem Leckagestrom entgegengesetzten Richtung an der Kreuzungslinie K zumindest so gross sein wie die Geschwindigkeit des Leckagestroms an der Kreuzungslinie K. In der bevorzugten Ausführungsvariante sind die entgegengesetzten Geschwindigkeitskomponenten des Leckagestroms und der Luftstrahlen gleich gross. Je nach Anwendung kann die Geschwindigkeitskomponente der Luftstrahlen S in der dem Leckagestrom entgegengesetzten Richtung an der Kreuzungslinie K auch etwas kleiner oder grösser sein, z.B. abhängig von der geforderten Abschirmwirkung oder im Sommer/Winter, um bestehende Druckunterschiede zwischen der Sicherheitszone A und dem Bereich B zu berücksichtigen, die aufgrund von Temperaturunterschieden und Wetterverhältnissen vorhanden sein können. In der bevorzugten Ausführungsvariante der Erfindung sind die Luftstrahlen S über die gesamte Länge jeder Säule 2 parallel, mit der gleichen Ausrichtung und der gleichen Stärke. Die Kreuzungslinie K ist also parallel zu den Säulen 2.

Von Vorteil ist es, wenn die Säulen 2 auf denjenigen gegenüberliegenden Seiten der Türöffnung 11 angebracht sind, die am wenigsten voneinander entfernt sind, damit die Luftstrahlen S eine möglichst kurze Strecke zurücklegen müssen, bevor sie mit möglichst grosser Kraft zusammentreffen. Damit die Luftstrahlen S den gesamten Bereich der Türöffnung 11 abschirmen, müssen sich die Säulen 2 in einer Richtung mindestens über die gesamte Ausdehnung der Türöffnung 11 erstrecken. In einer möglichen Ausführungsvariante der Erfindung sind die Säulen 2 beiderseits der Türöffnung 11 symmetrisch gespiegelt angeordnet und erzeugen symmetrisch gespiegelte Luftstrahlen S.

Jede Säule 2 weist mindestens einen Lufteintritt 21, mindestens einen Luftaustritt 22 und mindestens einen Strömungsantrieb auf. Jeder Luftaustritt 22 definiert eine Austrittsrichtung, in welcher der Luftstrahl S geblasen wird. Damit die Luftstrahlen S der gegenüberliegenden Säulen 2 sich innerhalb der Sicherheitszone A an der Kreuzungslinie K zusammentreffen, sind die Säulen 2 und die Luftaustritte 22 derart ausgerichtet, dass die Austrittsrichtungen der Luftaustritte 22 sich in der Sicherheitszone A an der Kreuzungslinie K kreuzen. In einer vorteilhaften Ausführungsvariante der Erfindung weisen die Austrittsrichtungen einen spitzen Winkel α zur Öffnungsebene der Türöffnung 11, bevorzugterweise zwischen 5° und 70° auf und die erzeugten Luftstrahlen S treffen an der Kreuzungslinie K mit einem Winkel β zwischen 0° und 180° zusammen (Figur 2a). Die Ausrichtung der Luftaustritte 22 mit einem optimalen Winkel α verbessert die Eindringwirkung des Luftstrahls in die Sicherheitszone A entgegen dem Leckagestrom erheblich. Am effizientesten sind Winkel α von ungefähr 45°.

Versuche haben gezeigt, dass die Abschirmwirkung erhöht wird, wenn die Luft zur Bildung der Luftstrahlen S auf der Seite mit dem höheren Druck, also in der Sicherheitszone A angesogen wird. Dadurch wird lokal im Bereich der Luftstrahlen S der Druck vermindert, so dass der Druckunterschied etwas kleiner ist. In einer vorteilhaften Ausführungsvariante der Erfindung befinden sich die Lufteintritte 21 daher in der Sicherheitszone A, beispielsweise auf den Seiten der Säulen 2, die der Sicherheitszone A zugewandt sind (Figur 2a) oder auf den Seiten der Säulen 2, die der Türöffnung 11 zugewandt sind (Figur 2b). Diese Ausführungsvarianten erlauben es, die Säulen 2 entweder in der Sicherheitszone A auf gegenüberliegenden Seiten der Türöffnung 11 anzuordnen (Figuren 2a-b), oder in einer Wand zu integrieren (s. z.B. Figur 2c). Die Luftaustritte 22 befinden sich also in der Sicherheitszone A (Figuren 2a-b) oder in der Öffnung (Figur 2c) und sind von der Türöffnung 11 weg gerichtet, so dass die erzeugten Luftstrahlen S von der Türöffnung 11 weg gerichtet werden. Die Ausführungsvariante der Figuren 2a und 2c mit den Lufteintritten 21 auf den Seiten der Säulen 2, die der Sicherheitszone A zugewandt sind, ist bevorzugt, weil die Luft dadurch rechtwinklig zur Ebene der Türöffnung 11 angesogen wird und aufgrund der Luftstrahlen S ein zirkulierender Konvektionsstrom entsteht (Figur 2d), der den Leckagestrom effektiv vermindert.

Zur guten Abschirmung und Abdichtung der Türöffnung 11 ist es von Vorteil, wenn die Säulen 2 direkt an oder in der Türöffnung 11 angeordnet sind, ohne Abstand zwischen den Säulen 2 und dem Gebäude 1 an der Türöffnung 11. Dadurch werden unerwünschte Luftströmungen und Druckverluste zwischen den Säulen 2 und der Türöffnung 11 vermieden. Von Vorteil ist es ausserdem, wenn die Luftaustritte 22 der Säulen auch direkt an oder in der Türöffnung 11 anliegen, damit die erzeugten Luftstrahlen S dem Leckagestrom besser entgegenwirken und den Druckverlust effektiv hindern. Besonders vorteilhaft ist es, wenn die Luftaustritte 22 über die ganze Länge der Säulen 2 und der Türöffnung 11 ausgebildet sind. Es ist denkbar, jede Säule 2 mit einem einzigen, durchgehenden Luftaustritt 22 zu versehen, welcher als Schlitz ausgebildet ist. Es ist ebenfalls denkbar, die Breite jedes Luftaustritts 22 abhängig vom Luftstrom anzupassen, um immer die perfekte Wirkung und Eindringtiefe zu erreichen. Zur Erzeugung eines gleichmässig starken Luftstroms über die gesamte Ausdehnung der Türöffnung 11 können mehrere Lufteintritte 21 vorgesehen werden, die über die gesamte Länge der Säulen 2 verteilt sind. Um einen möglichst starken Luftstrahl zu erzeugen, kann an jedem Lufteintritt 21 ein separater Strömungsantrieb angeordnet werden. In der bevorzugten Ausführungsvariante der Erfindung sind die Strömungsantriebe elektrische Ventilatoren, die evtl. einzeln steuerbar sind. Je nach Bedarf kann die Drehzahl der Ventilatoren eingestellt bzw. gesteuert werden. In der Ausführungsvariante der Erfindung mit zwei Säulen 2, die beiderseits der Türöffnung 11 symmetrisch gespiegelt angeordnet sind, sind die Ventilatoren einer Säule 2 nicht zwingend symmetrisch zu den Ventilatoren der gegenüberliegenden Säule 2 angeordnet. Vorteilhaft ist es, wenn jede Säule 2 mindestens zwei über die gesamte Länge angeordnete Ventilatoren beinhaltet, so dass die Luft aus der Sicherheitszone A gleichmässig über die gesamte Länge der Säulen 2 entzogen wird.

Die Türöffnungen 11, für welche die vorliegende Erfindung gedacht ist, sind u.a. Flucht-, Rettungs- und Angriffstüren, die meist nicht bis an die Raumdecke RD im Innern gehen. Da die Luftstrahlen S in Richtung der Sicherheitszone A mit einem gewissen Winkel α ungleich Null zur Türöffnung 11 gerichtet sind, weist die Abschirmung im oberen Bereich der Türöffnung 11 eine dreieckige Lücke auf, durch welche Luft und somit Druck entweichen kann (Figur 3a). Um diesen Druckverlust zu vermeiden, wird am oberen Ende der Säulen 2 eine Blende 3 in Form eines Dachs 3 angeordnet, welche an einem Ende der Säulen zwischen diesen angeordnet ist und die Abschirmung somit vervollständigt (Figuren 3b-c). Zur guten Abschirmung der Türöffnung 11 ragt die Blende 3 von der Öffnung 11 mindestens bis zur Kreuzungslinie K, wo die gegenüberliegenden Luftstrahlen sich treffen, in die Sicherheitszone A hinein (Figur 3c). In der bevorzugten Ausführungsvariante ist die Blende 3 eine flache rechteckige Platte, die am Ende der Säulen 2 rechtwinklig und horizontal angeordnet ist.

Die Blende 3 kann an denjenigen Seiten der Türöffnung 11 angebracht werden, an welchen keine Säule vorhanden ist.

Am unteren Ende der Säulen 2 ist keine Blende 3 nötig, da der Raumboden RB die Rolle einer Blende 3 erfüllt. Bei einer rechteckigen Tür können die Säulen 2 vertikal und parallel auf gegenüberliegenden Seiten des Türrahmens angeordnet werden, und die Blende 3 kann am oberen Ende der Säulen 2 und des Türrahmens rechtwinklig dazu in horizontaler Richtung angeordnet sein.

In einer alternativen Ausführungsvariante sind die zwei Säulen 2 mit einer dritten Säule 4 verbunden, mit welcher Luftstrahlen S erzeugbar sind (Figur 4). Somit ist die Türöffnung 11 von den Säulen 2, 4 auf 3 Seiten vollständig umgeben und die erwähnte Lücke der Abschirmung ebenfalls geschlossen. In einer weiteren Ausführungsvariante können die dritte Säule 4 und die Blende 3 kombiniert werden.

Erfindungsgemäß umfasst die Anordnung der Differenzdruckanlage das Abschirmungssystem. Eine derartige Differenzdruckanlage umfasst einen Zuluftventilator zur Einführung von Frischluft aus einem Bereich B, meistens im Freien, mit niedrigerem Druck in eine Sicherheitszone A mit höherem Druck, eine Klappe zwischen der Sicherheitszone A und dem Bereich B, zur Druckentlastung ins Freie, und mindestens eine Türöffnung zwischen der Sicherheitszone A und dem Bereich B, die mit dem Druckabschirmungssystem versehen ist. Die Klappe ist zwischen einer offenen Position und einer dicht geschlossenen Position bewegbar. In der offenen Position können Luft und Druck durch die Klappe aus der Sicherheitszone A entweichen, um zu vermeiden, dass der Druck zu gross wird. In der dicht geschlossenen Position kann keine Luft und kein Druck durch die Klappe entweichen, so dass dieser erhöht werden kann. Die Klappe kann beispielsweise mit einer Feder versehen sein, welche bei hohem Druck in der Sicherheitszone A die spontane Öffnung der Klappe zulässt und diese automatisch und zumindest teilweise wieder schliesst, sobald der Druck wieder fällt. In einer anderen Ausführungsvariante ist die Klappe durch ein elektronisches System druckgesteuert.

In einem Gebäude kommt eine derartige Anordnung einer Differenzdruckanlage zum Beispiel bei einem Sicherheitstreppenhaus (Sicherheitszone A)besonders vorteilhaft zum Einsatz. Das Gebäude umfasst oft zusätzlich einen Vorraum, einen Brandraum, einen Abströmkanal und die Differenzdruckanlage eine zweite Klappe, die wie folgt angeordnet sind. Der Vorraum ist zwischen dem Treppenhaus und dem Brandraum angeordnet, der Abströmkanal verbindet den Vorraum mit einem Bereich ausserhalb des Gebäudes (Bereich B) und die zweite Klappe ist zwischen dem Vorraum und dem Abströmkanal angeordnet. Wenn ein Brand im Brandraum ausbricht, wird die Differenzdruckanlage gestartet, um im Treppenhaus (Sicherheitszone A) und in dem Vorraum einen Überdruck zu erzeugen. Gleichzeitig wird die zweite Klappe geöffnet, damit der Rauch, der aus dem Brandraum allenfalls in den Vorraum eintritt, durch die zweite Klappe sofort beim öffnen der Türe in das Treppenhaus über den Abströmkanal aus dem Gebäude entweicht, ohne in das Treppenhaus zu gelangen.

### Versuche

Das erfindungsgemässe Druckabschirmungssystem wurde an einer Türöffnung eines Prüfungsraums (Sicherheitszone A) angebracht, in welchem gegenüber der Aussenatmosphäre (Bereich B) einen Überdruck erzeugt wurde. Die Versuche wurden mit einem Prüfungsraum mit Volumen 5,25 m x 4,6m x 4m (Länge x Breite x Höhe) und mit einer Leckage durch Sekundäröffnungen von 200m³/h bei 50 Pa Druckdifferenz mit der Aussenatmosphäre durchgeführt. Die Türöffnung, an welcher das Druckabschirmungssystem angebracht ist, ist eine Türöffnung mit Abmessungen 0,9 m × 2,1 m (Breite x Höhe). Es wurde im Prüfungsraum gegenüber der Aussenatmosphäre einen Überdruck von ca. 4 Pa bis zu ca. 50 Pa erzeugt und der resultierende Volumenstrom durch die Türöffnung wurde gemessen. Die Figur 3c zeigt den Volumenstrom über die Wirkdruckdifferenz für eine Öffnung ohne Druckabschirmungssystem, mit Druckabschirmungssystem ohne Dach und mit Druckabschirmungssystem mit Dach. Als Dach wurde eine horizontale Platte mit Abmessungen 1,4 m x 0,6 m (Länge x Breite) benutzt, die über der Türöffnung in einer Höhe von 2,2 m ab dem Raumboden angebracht wurde. Wie aus der Figur 3c ersichtlich erzielt das Druckabschirmungssystem ohne Dach eine Reduktion der Leckage von ca. 14'000 m³/h bei gleicher Druckdifferenz, und eine Erhöhung der Druckdifferenz von 12 bis 33 Pa bei gleichem Leckagestrom. Mit dem Dach 3 wird eine weitere Reduktion der Leckage von 5 bis 13% bei gleicher Druckdifferenz und eine weitere Erhöhung der Druckdifferenz von 6 bis 10% bei gleichem Leckagestrom erzielt. Es hat sich bei den Versuchen auch gezeigt, dass die Luftstrahlen S durch die Führung des Dachs 3 und des Raumbodens RB über die gesamte Länge der Säulen 2 gleichmässig, parallel und stabil bleiben.

Diese Versuche zeigen, dass mit Einsatz des erfindungsgemässen Druckabschirmungssystems an einer Türöffnung zwischen einer Sicherheitszone A und dem äusseren Bereich B eine sehr wirksame Abschirmung in Bezug auf Druck erreicht wird. Das vorgestellte Druckabschirmungssystem kann sowohl in Neubauten integriert werden wie auch bei bestehenden Gebäuden ohne grossen Aufwand nachgerüstet werden.

## Patentansprüche

1. Anordnung einer Differenzdruckanlage in einem Gebäude (1) mit einer rechteckigen Türöffnung (11) zwischen einer Sicherheitszone (A) und einem Bereich (B),
die Differenzdruckanlage umfassend:
- einen Zuluftventilator zur Einführung von Frischluft aus dem Bereich (B) in die Sicherheitszone (A), um in der Sicherheitszone (A) einen höherem Druck als im Bereich (B) zu erzeugen,
- eine erste Klappe zwischen der Sicherheitszone (A) und dem Bereich (B), die bei einem Druckverlust in der Sicherheitszone (A) automatisch und zumindest teilweise schliessbar ist, und
- ein Druckabschirmungssystem zur Aufrechterhaltung des Druckunterschieds an der Türöffnung (11) zwischen der Sicherheitszone (A) mit höherem Druck und dem Bereich (B) mit niedrigerem Druck,
wobei das Druckabschirmungssystem mindestens zwei Säulen (2) umfasst, die innerhalb der Sicherheitszone (A) auf gegenüberliegenden Seiten der Türöffnung (11) angeordnet sind und sich über die gesamte Ausdehnung der Türöffnung (11) erstrecken, wobei jede Säule (2) mindestens einen über die ganze Länge der Säule (2) ausgebildeten Luftaustritt (22) aufweist, der in eine Austrittsrichtung zeigt,
wobei die Luftaustritte (22) der gegenüberliegenden Säulen (2) derart ausgerichtet sind, dass ihre Austrittsrichtungen sich in der Sicherheitszone (A) an einer Kreuzungslinie (K) kreuzen, und
an einem Ende der Säulen (2) eine Blende (3) zwischen den Säulen und am Rand der Türöffnung (11) angeordnet ist,
wobei die Blende (3) von der Türöffnung (11) bis zur Kreuzungslinie (K) in die Sicherheitszone (A) hineinragt.

2. Gebäude umfassend
ein Treppenhaus mit einem Vorraum,
einen Brandraum,
einen Abströmkanal und
eine Anordnung einer Differenzdruckanlage gemäss Anspruch 1 mit einer zweiten Klappe
wobei der Bereich (B) ausserhalb des Gebäudes liegt,
die Sicherheitszone (A) das Treppenhaus ist,
der Vorraum zwischen dem Treppenhaus und dem Brandraum angeordnet ist, der Abströmkanal den Vorraum mit dem Bereich (B) verbindet,
die zweite Klappe zwischen dem Vorraum und dem Abströmkanal angeordnet ist,
wobei die zweite Klappe derart gesteuert ist, dass sie bei einem Brand im Brandraum offen steht.

## Claims

1. Arrangement of a differential pressure system in a building (1) with a rectangular door opening (11) between a safety zone (A) and an area (B),
the differential pressure system comprising:
- a supply air fan for introducing fresh air from the area (B) into the safety zone (A) in order to create a higher pressure in the safety zone (A) than in the area (B),
- a first flap between the safety zone (A) and the area (B), which can be closed automatically and at least partially in the event of a pressure loss in the safety zone (A), and
- a pressure shielding system to maintain the pressure difference at the door opening (11) between the safety zone (A) with higher pressure and the area (B) with lower pressure,
wherein the pressure shielding system comprises at least two columns (2) located within the safety zone (A) on opposite sides of the door opening (11) and extending to the full extent of the door opening (11), each column (2) having at least one air outlet (22) formed along the entire length of the column (2) and pointing in an outlet direction,
the air outlets (22) of the opposing columns (2) are oriented such that their outlet directions cross each other in the safety zone (A) at a crossing line (K), and
at one end of the columns (2), a panel (3) is arranged between the columns and at the edge of the door opening (11),
wherein the panel (3) extends from the door opening (11) to the crossing line (K) into the security zone (A).

2. Building comprising
a stairwell with an anteroom,
a fire area,
an outflow channel and
an arrangement of a differential pressure system according to claim 1 with a second flap,
wherein the area (B) is outside of the building,
the safety zone (A) is the stairwell,
the anteroom is located between the stairwell and the fire area,
the outflow channel connects the anteroom with the area (B),
the second flap is arranged between the anteroom and the outflow channel,
wherein the second flap is controlled in such a way that it is open in the event of a fire in the fire area.

## Revendications

1. Agencement d'un système de pression différentielle dans un bâtiment (1) avec une ouverture de porte rectangulaire (11) entre une zone de sécurité (A) et un secteur (B),
le système de pression différentielle comprenant :
- un ventilateur de soufflage pour introduire de l'air frais du secteur (B) dans la zone de sécurité (A) afin de créer une pression plus élevée dans la zone de sécurité (A) que dans le secteur (B),
- un premier clapet entre la zone de sécurité (A) et le secteur (B), qui peut se fermer automatiquement et au moins partiellement en cas de perte de pression dans la zone de sécurité (A), et
- un système de bouclier de pression pour maintenir la différence de pression à au niveau de l'ouverture de porte (11) entre la zone de sécurité (A) à pression supérieure et le secteur (B) à pression inférieure,
le système de bouclier de pression comprenant au moins deux colonnes (2) situées à l'intérieur de la zone de sécurité (A) sur des côtés opposés de l'ouverture de porte (11) et s'étendant sur toute l'étendue de l'ouverture de porte (11), chaque colonne (2) ayant au moins une sortie d'air (22) formée sur toute la longueur de la colonne (2) et dirigée dans une direction de sortie,
les sorties d'air (22) des colonnes opposées (2) étant orientées de sorte que leurs directions de sortie se croisent dans la zone de sécurité (A) au niveau d'une ligne de croisement (K), et
à une extrémité des colonnes (2), un panneau (3) est disposé entre les colonnes et au bord de l'ouverture de porte (11),
le panneau (3) s'étendant de l'ouverture de porte (11) jusqu'à la ligne de croisement (K) dans la zone de sécurité (A).

2. Bâtiment comprenant
une cage d'escalier avec antichambre,
une zone d'incendie,
un canal de sortie et
un agencement d'un système de pression différentielle selon la revendication 1 avec un deuxième clapet,
où le secteur (B) est à l'extérieur du bâtiment,
la zone de sécurité (A) est la cage d'escalier,
l'antichambre est située entre la cage d'escalier et la zone d'incendie,
le canal de sortie relie l'antichambre au secteur (B),
le deuxième clapet est agencé entre l'antichambre et le canal d'évacuation,
dans lequel le second clapet est commandé de telle manière qu'il est ouvert en cas d'incendie dans la zone d'incendie.
